# EUROPÄISCHE PATENTSCHRIFT

(11) **EP 0 345 510 B1**
(45) Veröffentlichungstag und Bekanntmachung des Hinweises auf die Patenterteilung: **13.05.1992**
(21) Anmeldenummer: 89109077.1
(22) Anmeldetag: 19.05.1989
(51) Int. Cl.: D06F 58/28

(54) **Trockner mit einer Steuervorrichtung mit Ventilklappen**
Dryer with a control device with flapper valves
Séchoir avec un dispositif de commande avec vannes

(30) Priorität: 08.06.1988 DE 3819514
(43) Veröffentlichungstag der Anmeldung: 13.12.1989
(73) Patentinhaber: BÖWE-PASSAT Reinigungs- und Wäschereitechnik GmbH, D-86161 Augsburg (DE)
(72) Erfinder: Geiger, Friedrich, Dipl.-Ing., D-7100 Heilbronn (DE)
(74) Vertreter: Patentanwälte Bartels und Partner

(56) Entgegenhaltungen:
- DE-A- 2 731 605
- DE-A- 3 600 059
- FR-A- 2 517 040

## Beschreibung

Die Erfindung betrifft einen Trockner, insbesondere für Wäsche, mit einer Steuervorrichtung mit Ventilklappen für das Steuern der mittels eines Gebläses transportierbaren Zu-, Ab- und Umwälzluftmengen für den Trockenvorgang in einer Trocknertrommel.

Ein Steuervorrichtung mit Ventilklappen nur für die Abluftmengen eines Trockners ist nach der DE-0S 36 00 059 bekannt. Auch sind Trockner mit derartigen Steuersystemen bekannt, bei denen sich allerdings zum Steuern der einzelnen Luftmengen die Ventilklappen an verschiedenen Stellen des Trockners befinden, was einen entsprechend großen Aufbau derartiger Trockner nach sich zieht.

Der Erfindung liegt die Aufgabe zu Grunde, bei derartigen Trocknern eine geringere Baugröße, also kleinere Abmessungen zu erreichen.

Diese Aufgabe ist gemäß der Erfindung dadurch gelöst, daß das Steuersystem einen zusammenhängenden Ventilraum aufweist, der mittels einer Trennwand in einen ersten und in einen zweiten Ventilteilraum unterteilt ist, wobei zumindest der erste Ventilteilraum aus einer im wesentlichen zur Umgebung hin geschlossenen Ventilkammer gebildet ist, die mindestens eine Einblasöffnung aufweist, die an den Blasausgang des Gebläses angeschlossen ist, das über seine ansaugende Eingangsseite mit dem Trommelinneren verbunden ist, und die mindestens eine Abluftöffnung aufweist, die den Ventilraum mit der Umgebung verbindet, daß der zweite Ventilteilraum zumindest eine Ansaugöffnung aufweist, die die Umgebung mit dem Trommelinneren verbindet, daß zumindest für das Öffnen und Verschließen der Ansaug- und Einblasöffnung mindestens je eine erste bzw. zweite Ventilklappe vorhanden ist, die über mindestens einen ansteuerbaren Antrieb zumindest in eine Öffnungsstellung und in eine Schließstellung bewegbar sind, daß die erste Ventilklappe in einer ihrer Öffnungsstellungen zumindest den Strömungsweg von der Einblasöffnung zum Trommelinneren bzw. in ihrer Schließstellung zur Abluftöffnung hin freigibt und die zweite Ventilklappe in einer ihrer Öffnungsstellungen den Strömungsweg von der Umgebung über die Ansaugöffnung zum Trommelinneren hin freigibt bzw. in ihrer Schließstellung diesen Weg verschließt und daß zumindest zwischen der Ansaugöffnung und dem Trommelinneren ein Wärmetauscher angeordnet ist.

Dadurch ist die gesamte Steuervorrichtung für das Steuern der zu transportierenden Luftmengen in einem Ventilraum zusammengefaßt, in den sämtliche Kanäle für die Luftführung einmünden, so daß von dort aus mittels Ventilklappen der Trockenvorgang zentral, also an einer Stelle, gesteuert werden kann. Durch diese zentrale Erfassung der Steuerteile an einer Stelle baut eine derartige Steuervorrichtung sehr klein auf und verringert daher auch die Gesamtbaugröße des Trockners.

Bei einer bevorzugten Ausführungsform teilt die erste Ventilklappe mit abnehmender Öffnungsstellung bis zu ihrer Schließstellung einen zunehmenden Anteil der mittels des Gebläses über die Einblasöffnung einblasbaren Strömungsmenge für den Austritt aus der Abluftöffnung ab. Bei derartigen Trocknern wird die benötigte Trockenluft von einem als Heizung dienenden Wärmetauscher erwärmt und durch die Trommel mittels des Gebläses gesaugt. Hierdurch entsteht ein Unterdruck im Trommelinneren, der die Verdampfung des Wassers von der Wäsche unterstützen soll. Steigt nun aus irgend einem Grund der Druck in der Trocknertrommel an, beispielsweise weil die zu trocknende Wäsche in der Trocknertrommel während des Trockenvorgangs ein größeres Volumen in der Trommel einzunehmen beginnt und dabei Luft aus der Trockentrommel verdrängt wird, so kann durch entsprechendes Betätigen der ersten Ventilklappe in Richtung ihrer Schließstellung in Abhängigkeit der Druckzunahme die den Druckanstieg verursachende Strömungsmenge an die Abluftöffnung abgegeben werden, so daß der Unterdruck im Inneren des Trockners aufrechterhalten werden kann.

Bei einer besonders bevorzugten Ausführungsform gibt die erste Ventilklappe in jeder ihrer Stellungen eine Öffnung in der Trennwand frei, die das Trommelinnere über die erste Ventilkammer und die Ansaugöffnung der zweiten Ventilkammer mit der Umgebung verbindet, wenn die zweite Ventilklappe in einer ihrer Öffnungsstellungen ist. Hierdurch kann unter Ausnutzung des Bernoulli-Effektes bei laufendem Gebläse Umgebungsluft über die Ansaugöffnung der zweiten Ventilkammer und der Öffnung in der Trennwand in den von der ersten Ventilklappe mit ihrer dem Trommelinneren zugekehrten Unterseite begrenzten Teilraum der ersten Ventilkammer strömen, wenn die beiden Ventilklappen eine ihrer Öffnungsstellungen eingenommen haben.

Bei einer besonders bevorzugten Ausführungsform ist der Wärmetauscher über den gesamten Umfang der von der ersten und zweiten Ventilklappe in einer ihrer Öffnungsstellungen zum Trommelinneren hin freigebbaren Einströmöffnungen angeordnet. Hierdurch kann, wenn die zweite Ventilklappe in einer ihrer Öffnungsstellungen ist, die Umgebungsluft über die Ansaugöffnung und die Öffnung in der Trennwand auch über die erste Ventilkammer und über den hierunter liegenden Teil des Wärmetauschers in das Trocknerinnere geführt werden, so daß bei Betrieb des Gebläses für die einströmende Luft aus der Umgebung eine größere Aufheizfläche des als Heizung dienenden Wärmetauschers zur Verfügung steht, wodurch ein besserer Wirkungsgrad und damit bei vergleichbarer Trocknerleistung gegenüber bekannten Trocknern ein Wärmetauscher mit kleinerer Baugröße Verwendung finden kann, was wiederum eine Verringerung der Gesamtbaugröße des Trockners ermöglicht.

Bei einer weiteren bevorzugten Ausführungsform bewegt der Antrieb die beiden Ventilklappen bei ihren Schwenkbewegungen beim Öffnen und Schließen gegenläufig. Das erlaubt eine genaue Mengensteuerung des Verhältnisses von aus der Umgebung zugeführter Frischluft und der im Trocknerinneren mittels des Gebläses umgewälzten Umluftmenge. Denn je nach dem, was für eine Stellung die voneinander abhängig ansteuerbaren Ventilklappen einnehmen, ändern sich die Mengen von zugeführter Frischluft und umgewälzter Umluft sowie der Abluft.

Bei einer besonders bevorzugten Ausführungsform steuert der Antrieb die erste und zweite Ventilklappe gemeinsam an. Hierdurch entsteht eine Zwangskopplung der zueinander gegenläufig bewegbaren Ventilklappen, so daß eine Fehlsteuerung des Steuersystems weitgehend ausgeschlossen ist.

Bei einer weiteren bevorzugten Ausführungsform ist zum Öffnen und Verschließen der Abluftöffnung eine dritte mittels eines Antriebes ansteuerbare Ventilklappe vorhanden. Diese erlaubt das Steuern der durch die Abluftöffnung ins Freie austretenden Abluftmenge.

In der Schließ- oder Öffnungsstellung der dritten Ventilklappe gibt diese eine Ausblasöffnung frei bzw. verschließt diese. Die Ausblasöffnung ist für das Ausblasen der Wäsche aus der Trommel nach dem Trockenvorgang über mindestens einen Kanal mit der Stirnseite der nach der Eingabeseite hin offenen Trocknertrommel durchgängig verbunden. Hierdurch kann die der Abluftöffnung zugesteuerte Strömungsmenge über die Ausblasöffnung für das Ausblasen der Wäsche aus der Trocknertrommel nach Beendigung des Trockenvorganges verwendet werden.

Bei einer bevorzugten Ausführungsform ist der zweite Ventilteilraum eine im wesentlichen der ersten Ventilkammer entsprechende zweite Ventilkammer, die einen Teil des zum Ausblasen der Wäsche dienenden Kanals bildet, der gegenüber der Umgebung unabhängig von der Ventilstellung der zweiten Ventilklappe über ein mit dieser Ventilklappe fest verbundenes Absperrteil abgeschlossen ist. Hierdurch ergibt sich ein besonders zweckmäßiger und einfacher sowie stilistisch schöner Aufbau der Ventilkammer als Ganzes und eine besonders zweckmäßige Führung der Ausblasströmung von der ersten Ventilkammer zum Trommelinneren hin.

Bei einer weiteren bevorzugten Ausführungsform ist für die Schall- und Wärmeisolierung das Gebläse, die beiden Ventilkammern und der Wärmetauscher von einem Gehäuse umfaßt, das eine durchgängige, die Umgebung mit dem Trommelinneren verbindende Öffnung aufweist. Hierdurch kann erreicht werden, daß ständig beim Betrieb des Gebläses ein Anteil der Frischluft in der Umgebung in das Trommelinnere durch den dort herrschenden Unterdruck eingesaugt wird, der ausreicht, die Schallausbreitung und damit das Entstehen von Lärm zu verhindern und der die in diesem als Energiesammelhaube dienenden Gehäuse entstehende Wärme kontinuierlich ins Trommelinnere für den Trocknungsvorgang absaugt.

Bei einer bevorzugten Ausführungsform des erfindungsgemäßen Trockners ist zumindest eine der beiden Ventilklappen, vorzugsweise die erste Ventilklappe derart angeordnet, daß in jeder der von ihr einnehmbaren Klappenstellungen sie zumindest mit einem Teil ihrer Gesamtfläche im wesentlichen parallel zur Anströmrichtung ausgerichtet ist. Die Anströmrichtung ergibt sich hierbei bei der ersten Ventilklappe durch die Strömungsmenge des Gebläses, die über die Einblasöffnung in den Ventilraum geführt wird. Bei der zweiten Ventilklappe ist dies die Strömungsmenge, die aus der Umgebung über die Ansaugöffnung in das Innere des Ventilraumes strömt. Hierdurch wird eine weitgehend laminare Führung der Strömungsmengen an den Ventilklappen erreicht, was gewährleistet, daß ohne Entstehung von Turbulenzen in der Ventilkammer die Strömungsmengen zu den vorgesehenen Stellen des Trockners weitergeleitet werden. Auch ist hierdurch ein Verschwenken der Ventilklappen mit einem geringen Kraftaufwand möglich, was die Antriebsmechanik der Ventilklappen schont und was den Einsatz von Antrieben mit geringer Leistung erlaubt.

Bei einer weiteren bevorzugten Ausführungsform sind zumindest die erste und die zweite Ventilklappe derart angeordnet, daß in der Anströmrichtung diese Ventilklappen in jeder von ihnen einnehmbaren Klappenstellung der Strömung nur mit einer geringen wirksamen Widerstandsfläche ihrer Gesamtfläche, vorzugsweise mit ihren in Richtung der Anströmrichtung zugewandten Stirnseiten, entgegenstehen. Dies hat gegenüber einer bekannten Anordnung der Ventilklappen, bei der die Strömungsmengen im wesentlichen senkrecht auf die als Widerstandsfläche wirkende Gesamtfläche der jeweiligen Ventilklappe auftreffen, den Vorteil, daß nur relativ geringe Kräfte notwendig sind, um entgegen dem durch die Strömungsmengen hervorgerufenen Luftwiderstand an der jeweiligen Ventilklappe diese in einer ihrer einnehmbaren Stellungen zu verschwenken. Dadurch, daß die Stirnseiten der beiden Ventilklappen der Anströmrichtung der Strömungsmengen in jeder ihrer Klappenstellungen entgegenstehen, ist ein sehr genaues Abteilen von Strömungsmengen möglich, die dann je nach Betriebszustand des Trockners an die hierfür vorgesehenen Stellen, beispielsweise ins Trocknerinnere oder in die Umgebung weiterleitbar sind. Hierdurch ist eine sehr genaue Mengensteuerung von zuzuführender Frischluft, umzuwälzender Umluft, oder abzuführender Abluft möglich.

Bei einer weiteren bevorzugten Ausführungsform des Trockners ist zumindest die erste Ventilklappe tragflächenförmig, insbesondere mit einer nach oben hin verlaufenden Wölbung ausgebildet. Durch diese tragflächenförmige Ausbildung wird die oberhalb der Ventilklappe vorbeigeführte Strömungsmenge in ihrer Geschwindigkeit in Bezug auf die unterhalb der Ventilklappe vorbeigeführte Strömungsmenge beschleunigt, so daß, wie bei einem Tragflügel an der Ventilklappe Auftriebskräfte entstehen, die mit Zunahme der Strömungsgeschwindigkeit größer werden. Auch hierdurch kann der Antrieb zum Anheben der so ausgebildeten Ventilklappe für das Verschwenken derselben entlastet werden.

Die Erfindung ist in der folgenden Beschreibung an Hand eines in den Zeichnungen dargestellten Ausführungsbeispiels im einzelnen, jedoch schematisch vereinfacht dargestellt.

Es zeigen:
Fig .1 eine in Achsrichtung der Trocknertrommel gesehene Stirnansicht der Rückseite (Wäscheentladeseite) des Trockners;
Fig .2 eine perspektivische Prinzipskizze des über der Trocknertrommel liegenden Teils des Trockners von der Vorderseite (Wäschebeladeseite) aus gesehen ohne Abdeckung durch das Gehäuse;
Fig .3 bis 5 eine der Fig .1 entsprechende Ansicht des oberen Teils des Trockners in verschiedenen Funktionsstellungen;
Fig .6 eine Draufsicht auf den oberen Teil des Trockners ohne die Abdeckung durch das Gehäuse;
Fig .7 eine der Fig .1 und 3 bis 5 entsprechende Seitenansicht der Ventilkammer mit Ventilklappen und deren Antrieb;
Fig .8 einen Schnitt nach der Linie I - I in Fig .7;
Fig.9 eine in Achsrichtung der Trocknertrommel gesehene teilweise Stirnansicht der Vorderseite (Beladeseite) des Trockners mit der dort verlaufenden Kanalführung zum Ausblasen der Wäsche aus der Trocknertrommel.

In Fig .1 ist ein als Ganzes mit 10 bezeichneter Trockner dargestellt, der auf Stützen 12 aufgeständert ist. In dem Gehäuse 10 ist eine um eine Achse 14 drehbare Trocknertrommel 16 angeordnet. Die Trocknertrommel 16 weist für den Durchgang von Luft und/oder Wasserdampf in bekannter und daher nicht näher dargestellter Weise Öffnungen an ihrem Außenumfang 18 auf. Aus Vereinfachungsgründen wird im folgenden nur noch der Lufttransport angesprochen. Dies impliziert aber, daß auch Wasserdampf, soweit er entsteht, entsprechend von den Einrichtungen transportierbar ist. Der Trockner 10 ist im wesentlichen in einen unteren Teil 20 und in einen oberen Teil 22 aufgeteilt. Der untere Teil 20 des Trockners 10 ist für die Schall- und Wärmeisolierung mit einem Isoliermantel 24 umgeben. Die Trocknertrommel 16 befindet sich im Inneren 26 des Trockners, das über Kanäle 28 und 30 für den Luftein- bzw. Luftaustritt mit dem oberen Teil 22 des Trockners 10 verbindbar ist. Zwischen dem Inneren 26 des Trockners 10 und dem Kanal 30 für den Luftaustritt ist ein Flusensieb 32 angeordnet.

Der obere Teil 22 des Trockners 10 besteht im wesentlichen aus einem als Heizelement dienenden Wärmetauscher 34, einem Gebläse 36 und einem Ventilraum 38 mit drei Ventilklappen 40, 42 und 44.

Wie die perspektivische Ansicht in Fig .2 zeigt, besteht der Ventilraum 38 aus zwei zusammenhängenden Ventilkammern 50 und 52, die mittels einer Trennwand 48 unterteilt sind. Der Ventilraum 38 ist dabei im wesentlichen ein aus Blechen quadratischen Zuschnitts zusammengesetzter quaderförmiger Kasten, der auf den Wärmetauscher 34 aufgesetzt ist und der mit seinen fünf Außenseiten das Innere der Ventilkammern 50, 52 gegenüber der Umgebung abschließt. Die erste Ventilkammer 50 weist an der dem Gebläse 36 zugekehrten Vorderseite 53 des Ventilraumes 38 eine Einblasöffnung 54 auf, die an den Blasausgang 56 des Gebläses 36 angeschlossen ist. Das Gebläse 36 wiederum ist mit seiner Luft ansaugenden Eingangsseite 58 über einen Schacht 60 (Fig .1) mit dem Kanal 30 für den Luftaustritt und damit mit dem Inneren 26 des Trockners 10 verbunden. An der der Einblasöffnung 54 gegenüberliegenden Seite der ersten Ventilkammer 50 ist eine Abluftöffnung 62 in der rückwärtigen Wand 64 des Ventilraumes 38 vorhanden. Diese Abluftöffnung 62 führt mittels eines Kamins 66 ins Freie (Umgebung). Die dem Wärmetauscher 34 zugekehrte Unterseite 68 der ersten Ventilkammer 50 bildet eine erste Einströmöffnung 70, die in die durch die Heizstäbe 69 abgeteilten Lufteintrittskanäle 71 des Wärmetauschers 34 mündet, die wiederum in den Lufteintrittskanal 28 münden, so daß eine luftdurchgängige Verbindung der ersten Ventilkammer 50 mit dem Inneren 26 des Trockners 10 möglich ist.

Die der ersten Ventilkammer 50 hinsichtlich des Kammervolumens im wesentlichen entsprechende zweite Ventilkammer 52 weist an ihrer dem Blasausgang 56 des Gebläses 36 zugekehrten Seite eine im Querschnitt der Einblasöffnung 54 im wesentlichen entsprechende Ansaugöffung 80 in der Vorderseite 53 des Ventilraumes 38 auf. Diese Ansaugöffnung 80 für die Frischluftzufuhr führt ins Freie (Umgebung). Diese Ansaugöffnung 80 ist in ihrem Querschnitt vergrößerbar, wenn man in der der Beladeseite zugekehrten Außenwand 115 der zweiten Ventilkammer 52 eine von der zweiten Ventilklappe 42 überstreichbare dreieckförmige Aussparung 80a vorsieht.

Die dem Wärmetauscher 34 zugekehrte Unterseite 72 der zweiten Ventilkammer 52 bildet eine der ersten Einströmöffnung 70 vergleichbare zweite Einströmöffnung 74, die ebenso wie die erste Einströmöffnung 70 mit dem Inneren 26 des Trockners 10 verbunden ist.
Die beiden Einströmöffnungen 70 und 74 sind miteinander kommunizierend verbunden. Hierzu weist die Trennwand 48 in ihrem dem Wärmetauscher 34 zugekehrten unteren Teil eine über ihre gesamte Länge sich erstreckende Öffnung 76 auf. In den beiden Ventilkammern 50 und 52 sind zum Öffnen und Verschließen der beiden Einströmöffnungen 70 und 74 zwei um je eine im wesentlichen parallel zur Trommelachse 16 verlaufende Welle 96 bzw. 112 schwenkbare Ventilklappen 40 bzw. 42 angeordnet. Die in der ersten Ventilkammer 50 schwenkbar angeordnete erste Ventilklappe 40 schließt in ihrer in Fig .2 gezeigten Schließstellung 75 die erste Einströmöffnung 70 von oben her ab und gibt den Weg von der Einblasöffnung 54 zur Abluftöffnung 62 hin vollständig frei. Bei der voll geöffneten Stellung der ersten Ventilklappe 40 (Fig .4) ist der Weg zwischen der ersten Einströmöffnung 70 und der Einblasöffnung 54 für das Einblasen der Luft aus dem Gebläse 36 vollständig freigegeben und der Weg zwischen der Einblasöffnung 54 und der Abluftöffnung 62 versperrt. Bei abnehmender Öffnungsstellung der ersten Ventilklappe 40 bis zu ihrer Schließstellung wird ein zunehmender Anteil der mittels des Gebläses 36 über die Einblasöffnung 54 einblasbaren Luftmenge für den Austritt aus der Abluftöffnung 62 abgeteilt. Die erste Ventilklappe 40 hat eine nach oben hin gebogene Form und gibt mit ihrer dem Inneren 26 des Trockners 10 zugekehrten Unterseite in jeder ihrer eingenommenen Stellungen, auch in ihrer Schließstellung 75 die bereits beschriebene Öffnung 76 in der Trennwand 48 frei.
Die in der zweiten Ventilkammer 52 schwenkbar angeordnete zweite Ventilklappe 42 schließt in der in Fig .4 gezeigten Schließstellung 77 die zweite Einströmöffnung 74 von oben her ab und versperrt somit die Zufuhr von Frischluft über die Ansaugöffnung 80 in das Innere 26 der Trommel 10. Ist die zweite Ventilklappe 42 in einer ihrer Öffnungsstellungen (Fig.2,3 und 5), gibt sie den Weg für die Frischluftzufuhr von der Ansaugöffnung 80 über die zweite Einströmöffnung 74 in das Innere 26 der Trommel 10 frei. Ebenso wird in einer ihrer Öffnungsstellungen der Weg für die Frischluft über die Ansaugöffnung 80 und die Öffnung 76 der Trennwand 48 in den von der ersten Ventilklappe 40 mit seiner Unterseite zur ersten Einströmöffnung 70 hin abgeteilten Teilraum der ersten Ventilkammer 50 freigegeben. Die zweite Ventilklappe 42 ist im wesentlichen eben ausgebildet.

Im folgenden wird auf den gemeinsamen Antrieb dieser beiden verschwenkbaren Ventil klappen 40 bzw. 42 näher eingegangen (Fig.7 ,8).

Als gemeinsamer Antrieb für die beiden Ventilklappen 40 und 42 ist ein Druckzylinder 88 vorgesehen, der über ein als Ganzes mit 90 bezeichnetes Hebelgestänge die beiden Ventilklappen 40 und 42 ansteuert. Das Hebelgestänge 90 besteht aus einer Triebstange 92, die mit ihrem einen Ende an der Kolbenstange 94 des Druckzylinders 88 angelenkt ist und die mit ihrem anderen Ende mit einer Welle 96 fest verbunden ist (Fig 8). An dieser Welle 96 ist mittels einer Schraubverbindung 98 die erste Ventilklappe 40 fest angebracht. Die Welle 96 ist mittels Gleitlagerbuchsen 100 in der der Trennwand 48 gegenüberliegenden Außenwand 102 der ersten Ventilkammer 50 und in der Trennwand 48 selbst geführt. Am anderen in die zweite Ventilkammer 52 hineinreichenden die Trennwand 48 durchstoßenden Ende der Welle 96 ist über eine weitere Schraubverbindung 104 eine Verbindungsstange 106 mit ihrem einen Ende fest mit der Welle 96 verbunden. Am anderen Ende der Verbindungsstange 106 ist eine Spannschraube 108 angelenkt, die das Ende der Verbindungsstange 106 mit dem einen Ende eines Steges 110 verbindet, mit dem die zweite Ventilklappe 42 fest verbunden ist. Die Spannschraube 108 ist dazu vorgesehen, zur besseren Abstimmung der gegenläufigen Bewegung der beiden Ventilklappen 40, 42 den Abstand von der Verbindungsstange 106 zum Steg 110 entsprechend zueinander einstellbar zu gestalten. Bei vor dem Betrieb erfolgter genauer Einstellung kann anstelle der Spannschraube 108 auch eine feste Stange (nicht dargestellt) als Verbindungsglied verwendet werden. Die zweite Ventilklappe 42 ist V-förmig ausgebildet und um eine Achse 112, die mittels Gleitlagerbuchsen 114 in der Trennwand 48 und in der der Trennwand 48 gegenüberliegenden Außenwand 115 der zweiten Ventilkammer 52 gelagert ist, drehbar mit dieser verbunden.
Wird nun der in Fig.7 dargestellte Zylinder 88 angesteuert, fährt dessen Kolbenstange 94 aus und verschwenkt die Triebstange 92 entgegengesetzt dem Uhrzeigersinn, so daß die mit ihr fest verbundene erste Ventilklappe 40 aus ihrer in Fig .7 gezeigten Schließstellung 75 heraus in eine ihrer Öffnungsstellungen (Fig.4) verschwenkt. Durch diese Bewegung der Triebstange 92 wird ebenfalls die Verbindungsstange 106 um die Welle 96 entgegengesetzt dem Uhrzeigersinn also in Fig .7 nach oben bewegt, so daß der über die Spannschraube 108 mit der Verbindungsstange 106 und um die Welle 112 verschwenkbare Steg 110 um diese Welle 112 im Uhrzeigersinn verschwenkt wird. Die mit dem Steg 110 fest verbundene zweite Ventilklappe 42 wird ebenso um diese Welle 112 im Uhrzeigersinn aus ihrer in Fig .7 gezeigten Öffnungsstellung heraus in Richtung ihrer Schließstellung 77 bewegt (Fig.4). Die Bewegung der beiden Ventilklappen 40 und 42 zueinander ist also gegenläufig, so daß mit Zunahme der Öffnungsstellung der ersten Ventilklappe 40 die zweite Ventilklappe 42 aus einer ihrer Öffnungsstellungen heraus in Richtung ihrer Schließstellung bewegt wird.

Für das Öffnen und Verschließen der Abluftöffnung 62 ist eine mittels eines zweiten Antriebes getrennt ansteuerbare dritte Ventilklappe 44 vorhanden. Der als Ganzes mit 116 bezeichnete zweite Antrieb weist einen Druckzylinder 118 (Fig .7) mit einer Kolbenstange 120 auf, an die eine Triebstange 122 mit ihrem einen Ende angelenkt ist und mit ihrem anderen Ende an einer Welle 124 angreift, die vergleichbar der Welle 96 in der Außenwand 102 und der Trennwand 48 gelagert ist. Mit dieser Welle 124 fest verbunden ist die dritte im wesentlichen eine ebene Platte bildende Ventilklappe 44. In der Trennwand 48 ist eine dreieckförmige Ausblasöffnung 126 eingeschnitten, die die erste Ventilkammer 50 mit der zweiten Ventilkammer 52 verbindet. An der der Trennwand 48 zugekehrten Seite weist zum Abdecken dieser dreieckförmigen Ausblasöffnung 126 die dritte Ventilklappe 44 ein etwas größeres als die Dreiecksöffnung betragendes, als Platte ausgebildetes Dreieck 128 auf, das in der voll geöffneten Stellung der dritten Ventilklappe 44 diese dreieckförmige Ausblasöffnung 126 verschließt und in seiner die Abluftöffnung 62 verschließenden Stellung diese Ausblasöffnung 126 wieder freigibt. In Fig .7 ist die dritte Ventilklappe in ihrer voll geöffneten Stellung gezeigt, bei der sie die Abluftöffnung 62 vollständig freigibt. Durch Betätigen das Druckzylinders 118 wird die Kolbenstange 120 eingefahren und die Triebstange 122 bewegt sich um die Welle 144 im Uhrzeigersinn, so daß die fest mit der Welle 124 verbundene dritte Ventilklappe 44 zum Verschließen der Abluftöffnung 62 ebenfalls im Uhrzeigersinn bewegt wird und die dreieckförmige Ausblasöffnung 126 in der Trennwand 48 freigibt.

Eine der dreieckförmigen Ausblasöffnung 126 entsprechende Öffnung 130 ist an der Stirnseite der Eingangsöffnung 131 zur Trommel 16 in der Außenwand 115 der zweiten Ventilkammer 52 eingeschnitten (Fig .9). An dieser Öffnung 130 ist der in Fig .9 und 2 dargestellte Ausblasschlauch 132 angebracht, der in bekannter und daher nicht näher dargestellter Weise über Einströmöffnungen 134 mit dem Trommelinneren verbunden ist.

Die Verbindung der beiden dreieckförmigen Öffnungen 126 und 130 wird über den hinteren Kammerteil 136 der zweiten Ventilkammer 52 erreicht. Dabei wird der vordere, der Ansaugöffnung 80 zugekehrte Kammerteil 138 vom hinteren Kammerteil 136 der zweiten Ventilkammer 52 über ein mit der zweiten Ventilklappe 42 fest verbundenes Absperrteil 140 sowie über die dazwischen eingezogene Kammerwand 141 vollständig abgetrennt.

Im folgenden werden nun an Hand der Figuren, insbesondere der Fig .3 bis 5, die Funktionen der drei Ventilklappen 40, 42 und 44 für einen Trockenvorgang erläutert.
In Fig .3 ist die Klappenstellung gezeigt, wie sie üblicherweise zu Beginn eines Trockenvorganges eingestellt wird. Die zweite Ventilklappe 42 ist voll geöffnet und gibt den Weg für die Frischluft aus der Umgebung des Trockners über die Ansaugöffnung 80 zur zweiten Einströmöffnung 74 und über die Öffnung 76 der Trennwand 48 zur ersten Einströmöffnung 70 hin frei. Beim Betrieb des Gebläses 36 wird die Frischluft durch den durch das Gebläse 36 erzeugten Unterdruck im Inneren 26 des Trockners 10 über die erste und zweite Einströmöffnung 70 bzw. 74 durch die Kanäle 71 über die gesamte beheizbare Oberfläche des Wärmetauschers 34 und den Lufteintrittskanal 28 in die Trocknertrommel 16 befördert und von dort aus über das Flusensieb 32, den Luftaustrittskanal 30 und den Einsaugschacht 60 des Gebläses 36 in dieses wieder eingesogen. Von dort aus wird die über den Schacht 60 eingesogene Luft vollständig über die Einblasöffnung 54 und die Abluftöffnungen 62 wiederum ins Freie abgegeben, wenn die erste Ventilklappe 40 in ihrer Schließstellung 75 ist. Auf diese Weise wird die gesamte über die Ansaugöffnung 80 durch das Gebläse 36 eingesogene Luft über die Abluftöffnung 62 wieder ins Freie gegeben.

Fig .4 zeigt nun die erste Ventilklappe 40 in ihrer geöffneten und die zweite Ventilklappe 42 in ihrer geschlossenen Stellung.

Ist die zweite Ventilklappe 42 geschlossen, kann keine Frischluft mehr über die Ansaugöffnung 80 in das Innere 26 des Trockners 10 strömen. Vielmehr wird jetzt die im Trockner befindliche Luftmenge mittels des Gebläses 36 zu 100 % umgewälzt, wenn die Ventilklappe 40 vollständig geöffnet ist und den Weg zur Abluftöffnung 62 versperrt. Der Strömungsweg ist dabei der folgende.
Über den Blasausgang 56 und die Einblasöffnung 54 wird die Luft über die erste Einströmöffnung 70 und die Lufteintrittskanäle 71 des Wärmetauschers 34 zum Lufteintrittskanal 28 transportiert und von dort aus, wie bereits beschrieben, durch den Schacht 60 wieder in das Gebläseinnere für einen neuen Umwälzvorgang gebracht.
Nehmen die beiden gegenläufig bewegbaren und miteinander zwangsgekoppelten Ventilklappen 40 und 42 eine Zwischenstellung zwischen der maximal möglichen Öffnungs- und Schließstellung ein, wird der in der ersten Ventilkammer 50 eingeblasene Luftstrom durch die erste Ventilklappe 40 geteilt und abhängig vom Grad der Öffnungsstellung ein Teil der Luft durch die erste Einströmöffnung 70 in das Innere 26 des Trockners 10 und der andere Anteil zur Abluftöffnung 62 transportiert. Ist die erste Ventilklappe 40 in einer derartigen Stellung, befindet sich die mit ihr zwangsgekoppelte zweite Ventilklappe 42 auch in einer ihrer Öffnungsstellungen und gibt somit die zweite Einströmöffnung 74 frei. Unter Ausnutzung des Bernoulli-Effektes wird dann mittels der durch das Gebläse 36 erzeugten Strömung, die durch die erste Einströmöffnung 70 tritt, die über die Ansaugöffnung 80 zugeführte Frischluft durch die Öffnung 76 in der Trennwand 48 mit über diese erste Einströmöffnung 70 vermehrt in das Innere 26 der Trommel 10 hineingesogen, so daß zum einen zusammen mit dem Anteil der über die Ansaugöffnung 80 in die zweite Einströmöffnung 74 in das Innere 26 des Trockners 10 eingesogenen Teils die gesamte Oberfläche des Wärmetauschers für die Erwärmung der zugeführten Frischluft vollständig ausgenutzt und zum anderen das Einströmen der Luft über die Ansaugöffnung 80 erleichtert wird, was die Einströmmenge an zuführbarer Frischluft in das Trommelinnere erhöht. Von Vorteil ist dabei, wenn die Strömungsrichtung am Gebläseausgang gleichgerichtet ist mit der über die Ansaugöffnung 80 einströmenden Frischluft, was durch den konstruktiven Aufbau der Ventilkammern 50,52 mit ihren Öffnungen für den Luftdurchtritt gewährleistet ist.

Aus dem oben Gesagten wird deutlich, daß mit dem Ventilraum 38 und den dort angeordneten beiden Ventilklappen 40 und 42 sich beliebige Mengen Frischluft dem im System befindlichen Umluftanteil exakt zumischen lassen und daß eine den Unterdruck im Inneren 26 des Trockners 10 erhaltende Abluftabführung gegeben ist. Außerdem wird mit dieser erfindungsgemäßen Anordnung die gesamte Oberfläche des Wärmetauschers 34 zur Erhitzung der Frischluft für den Trockenvorgang ausnutzbar.

Zum Ausblasen der Wäsche (Fig 5) wird mittels eines getrennt ansteuerbaren Antriebs 116 die dritte Ventilklappe 44 vor die Abluftöffnung 62 verschwenkt und damit der Strömungsweg von der Einblasöffnung 54 ins Freie (Umgebung) versperrt. Mit dem Verschwenken der dritten Ventilklappe nach unten wird die dreieckförmige Ausblasöffnung 126 freigegeben. Bei dieser Betriebsart ist die erste Ventilklappe 40 in ihrer Schließstellung 75 und die zweite Ventilklappe 42 für die Zufuhr eines hohen Frischluftanteils weit geöffnet. Um Störungen bei dieser Art des Ausblasens zu vermeiden, weist die zweite Ventilklappe 42 das Absperrteil 140 und die zweite Ventilkammer 52 die Trennwand 141 auf, mit dem der vordere Kammerteil 138 vom hinteren 136 der zweiten Ventilkammer 52 abgesperrt wird. Hierdurch kann keine den Ausblasvorgang behindernde Luftmenge über die Ansaugöffnung 80 in den hinteren Kammerteil 136 gelangen. Die für das Ausblasen notwendige Luftmenge wird dann über die dreieckförmige Ausblasöffnung 126 über den hinteren Kammerteil 136 der zweiten Ventilkammer 52 zu der entsprechenden Dreiecksöffnung 130 in der Außenwand 115 transportiert und von dort aus in bekannter und daher nicht näher beschriebener Weise über den Ausblasschlauch 132 und die Einströmöffnungen 134 stirnseitig auf der Beladeseite der Trocknertrommel 16 in diese für das Entladen auf der Rückseite dieser Trommel eingeblasen. Es ist hierbei eine Variante denkbar, daß der Ausblasschlauch 132 direkt an der dreieckförmigen Ausblasöffnung 126 angeschlossen wird. Für diesen Fall wäre die zweite Ventilkammer 52 entbehrlich und die zweite Ventilklappe 42 würde kein Absperrteil 140 benötigen. Dann könnte die zweite Ventilkammer 52 durch die Umgebung gebildet sein. Beim Ausblasen der Wäsche wird die Unterseite des Wärmetauschers 34 in bekannter und daher nicht näher beschriebener Weise von Lamellen 133 und von einer mittels eines Antriebes 135 antreibbaren Abschlußplatte 137 ( Fig .1) zum Trommelinneren hin abgeschlossen. Auf diese Art und Weise wird verhindert, daß beim Ausblasen Luft über den Lufteintrittskanal 28 in die Ventilkammer 38 zurückströmen kann, was den Ausblasvorgang behindern könnte.

Zur Schall- und Wärmeisolierung des oberen Teils 22 des Trockners 10 weist dieses ein Gehäuse 150 mit einer oberen und einer unteren Gehäusehälfte 152 bzw. 154 auf. Die untere Gehäusehälfte 154 bildet im wesentlichen eine kastenförmige Umrahmung für den Wärmetauscher 34 und den Schacht 60 des Gebläses 36. Diese untere Gehäusehälfte 154 gibt nach oben hin eine Öffnung für die Aufnahme des unteren Randes der oberen Gehäusehälfte 152 frei, die auf der Ventilkammer 38 sitzt und im wesentlichen diese und das Gebläse 36 abdeckt. Mit ihren einander zugekehrten Rändern begrenzen die beiden Gehäusehälften 152 und 154 einen vollständig umlaufenden Spalt 156. Dieser Spalt 156 dient dazu, daß ständig Luft von der Umgebung in das Innere 26 des Trockners 10 nachfließen kann, wenn dort Unterdruck herrscht. Die durch den Spalt 156 einfließende Luft unterdrückt zum einen die Schallemissionen des Gebläses 36, zum anderen nimmt sie die abgestrahlte Wärme des Wärmetauschers 34 auf und sammelt sich durch die Erwärmung aufsteigend in der als Energiesammelhaube dienenden oberen Gehäusehälfte 152 an, von wo aus sie je nach Klappenstellung und Betriebszustand des Trockners in dessen Inneres 26 kontinuierlich abgeführt wird, was zu einer Verringerung der Wärme in der Umgebung des Trockners führt. Die beiden Gehäusehälften 152 und 154 können, wie dies die Fig .1 für die untere Gehäusehälfte 152 zeigt, mit einer Isolierung 158 versehen sein.

Um zu gewährleisten, daß ständig Friuschluft über den Spalt 156 nachgeführt und damit der entstehende Lärm unterdrückt wird, können die Ventilklappen 40 und 42 so angesteuert werden, daß die zweite Ventilklappe 42 immer etwas geöffnet ist, so daß über diese die Luft vom Spalt 156 ständig in die zweite Einströmöffnung fließen kann, so lange das Gebläse 36 arbeitet. Auch ist denkbar, daß die zweite Einströmöffnung 74 im Querschnitt geringfügig größer ist als die zweite Ventilklappe 42, so daß auch durch diese Maßnahme gewährleistet ist, daß ständig Luft über den Spalt 156 in das Innere 26 des Trockners einfließen kann. Der mit der Zufuhr eines Frischluftmengenanteils über den Spalt 156 herbeigeführte Druckanstieg im Inneren 26 des Trockners 10 kann dann durch die von der ersten Ventilklappe 40 eingenommene Öffnungsstellung näher ihrer Schließstellung 75 abgebaut werden, in dem der entsprechend zugeführte Mengenanteil durch Abteilung von dem über die erste Einströmöffnung 70 mittels des Gebläses rückgeführten Umluftanteil abgetrennt und an die Abluftöffnung 62 abgegeben wird. Auf diese Weise ist ein konstanter Unterdruck im Trockner erzielbar.

Die vorstehende Beschreibung und die Zeichnung beschränken sich nur auf die Angabe von Merkmalen, die für die beispielsweise Verkörperung der Erfindung wesentlich sind. Soweit daher Merkmale in der Beschreibung und in der Zeichnung offenbart und in den Ansprüchen nicht genannt sind, dienen sie erforderlichenfalls auch zur Bestimmung des Gegenstandes der Erfindung.

## Patentansprüche

1. Trockner (10), insbesondere für Wäsche, mit einer Steuervorrichtung mit Ventilklappen (40,42,44) für das Steuern der mittels eines Gebläses (36) transportierbaren Zu-, Ab- und Umwälzluftmengen für den Trockenvorgang in einer Trocknertrommel (16), dadurch gekennzeichnet,
- daß die Steuervorrichtung einen zusammenhängenden Ventilraum (38) aufweist, der mittels einer Trennwand (48) in einen ersten und in einen zweiten Ventilteilraum unterteilt ist, wobei zumindest der erste Ventilteilraum aus einer zur Umgebung hin geschlossenen Ventilkammer (50) gebildet ist, die mindestens eine Einblasöffnung (54) aufweist, die an den Blasausgang (56) des Gebläses (36) angeschlossen ist, das über seine ansaugende Eingangsseite (58) mit dem Trommelinneren verbunden ist, und die mindestens eine Abluftöffnung (62) aufweist, die den Ventilraum (38) mit der Umgebung verbindet,
- daß der zweite Ventilteilraum zumindest eine Ansaugöffnung (80) aufweist, die die Umgebung mit dem Trommelinneren verbindet,
- daß zumindest für das Öffnen und Verschließen der Ansaug- (80) und Einblasöffnung (54) mindestens je eine erste bzw. zweite Ventilklappe (40,42) vorhanden ist, die über mindestens einen ansteuerbaren Antrieb zumindest in eine Öffnungsstellung und in eine Schließstellung bewegbar sind,
- daß die erste Ventilklappe (40) in einer ihrer Öffnungsstellungen zumindest den Strömungsweg von der Einblasöffnung (54) zum Trommelinneren bzw. in ihrer Schließstellung zur Abluftöffnung (62) hin freigibt und die zweite Ventilklappe (42) in einer ihrer Öffnungsstellungen den Strömungsweg von der Umgebung über die Ansaugöffnung (80) zum Trommelinneren hin freigibt bzw. in ihrer Schließstellung diesen Weg wieder verschließt und
- daß zumindest zwischen der Ansaugöffnung (80) und dem Trommelinneren ein Wärmetauscher (34) angeordnet ist.

2. Trockner nach Anspruch 1, dadurch gekennzeichnet, daß die erste Ventilkammer (50) mit ihren der Trennwand (48) abgekehrten und der Umgebung zugekehrten Seiten bis auf die in ihnen vorhandene Einblas- (54) und Abluftöffnung (62) geschlossen ist.

3. Trockner nach Anspruch 1 oder 2, dadurch gekennzeichnet, daß die erste Ventilklappe (40) mit abnehmender Öffnungsstellung bis zu ihrer Schließstellung (75) einen zunehmenden Anteil der mittels des Gebläses (36) über die Einblasöffnung einblasbaren Strömungsmenge für den Austritt aus der Abluftöffnung (62) abteilt.

4. Trockner nach einem der Ansprüche 1 bis 3, dadurch gekennzeichnet, daß die erste Ventilklappe (40) in jeder ihrer Stellungen eine Öffnung (76) in der Trennwand (48) freigibt, die das Trommelinnere über die erste Ventilkammer (50) und die Ansaugöffnung (80) der zweiten Ventilkammer (52) mit der Umgebung verbindet, wenn die zweite Ventilklappe (42) in einer ihrer Öffnungsstellungen ist.

5. Trockner nach Anspruch 4, dadurch gekennzeichnet, daß der Wärmetauscher (34) über den gesamten Umfang der von der ersten und zweiten Ventilklappe (40,42) in einer ihrer Öffnungsstellungen zum Trommelinneren hin freigebbaren Einströmöffnungen (70,74) angeordnet ist.

6. Trockner nach einem der Ansprüche 1 bis 5, dadurch gekennzeichnet, daß der Antrieb die beiden Ventilklappen (40,42) bei ihren Schwenkbewegungen beim Öffnen und Schließen gegenläufig bewegt.

7. Trockner nach einem der Ansprüche 1 bis 6, dadurch gekennzeichnet, daß der Antrieb die erste und die zweite Ventilklappe (40,42) gemeinsam ansteuert.

8. Trockner nach einem der Ansprüche 1 bis 7, dadurch gekennzeichnet, daß zum Öffnen und Verschließen der Abluftöffnung (62) eine dritte, mittels eines Antriebes ansteuerbare Ventilklappe (44) vorhanden ist.

9. Trockner nach Anspruch 8, dadurch gekennzeichnet, daß in der Schließ- oder Öffnungsstellung der dritten Ventilklappe (44) diese eine Ausblasöffnung (126) freigibt bzw. verschließt, die für das Ausblasen der Wäsche aus der Trommel (16) nach dem Trockenvorgang über mindestens einen Kanal (32) mit der Stirnseite der nach der Eingabeseite hin offenen Trocknertrommel durchgängig verbunden ist.

10. Trockner nach Anspruch 9, dadurch gekennzeichnet, daß die Ausblasöffnung (126) in der Trennwand (48) vorhanden ist.

11. Trockner nach Anspruch 9 oder 10, dadurch gekennzeichnet, daß für das Ausblasen der Wäschestücke nach dem Trocknen die dem Trommelinneren zugekehrte Seite des Wärmetauschers (34) verschließbar ist.

12. Trockner nach einem der Ansprüche 1 bis 11, dadurch gekennzeichnet, daß der zweite Ventilteilraum eine im wesentlichen der ersten Ventilkammer (50) entsprechende zweite Ventilkammer (52) ist, die einen Teil des zum Ausblasen der Wäsche dienenden Kanals bildet, der gegenüber der Umgebung unabhängig von der Ventilstellung der zweiten Ventilklappe (42) über ein mit dieser Ventilklappe (42) fest verbundenes Absperrteil (140) abgeschlossen ist.

13. Trockner nach einem der Ansprüche 1 bis 12, dadurch gekennzeichnet, daß für die Schall- und Wärmeisolierung das Gebläse (36), die beiden Ventilkammern (50,52) und der Wärmetauscher (34) von einem Gehäuse (150) umfaßt sind, das eine durchgängige, die Umgebung mit dem Trommelinneren verbindende Öffnung aufweist.

14. Trockner nach Anspruch 13, dadurch gekennzeichnet,
- daß das Gehäuse (150) aus zwei übereinander angeordneten Gehäusehälften (152,154) besteht,
- daß der untere der beiden Gehäusehälften (154) im wesentlichen den Wärmetauscher (34) aufnimmt,
- daß der obere der beiden Gehäusehälfte (152) als Haube auf die beiden Ventilkammern (50,52) und das Gebläse (36) aufgesetzt ist,
- daß die beiden Gehäusehälften (152,154) zur Bildung der durchgängigen Öffnung mit ihren einander zugekehrten und benachbarten Seiten einen umlaufenden Spalt (156) zwischen sich begrenzen.

15. Trockner nach einem der Ansprüche 1 bis 14, dadurch gekennzeichnet, daß die zweite Ventilklappe (42) auch in ihrer Schließstellung über eine Durchlaßöffnung zu einem Teil den Strömungsweg von der Umgebung in das Trommelinnere freigibt.

16. Trockner nach einem der Ansprüche 1 bis 15, dadurch gekennzeichnet, daß zumindest eine der beiden Ventilklappen (40, 42), vorzugsweise die erste Ventilklappe (40), derart angeordnet ist, daß in jeder der von ihr einnehmbaren Klappenstellungen sie zumindest mit einem Teil ihrer Gesamtfläche (160, 162) im wesentlichen parallel zur Anströmrichtung ausgerichtet ist.

17. Trockner nach einem der Ansprüche 1 bis 16, dadurch gekennzeichnet, daß zumindest die erste und die zweite Ventilklappe (40, 42) derart angeordnet sind, daß in der Anströmrichtung diese Ventilklappen (40, 42) in jeder von ihnen einnehmbaren Klappenstellung der Strömung nur mit einer geringen wirksamen Widerstandsfläche ihrer Gesamtfläche (160, 162), vorzugsweise mit ihren in Richtung der Anströmrichtung zugewandten Stirnseiten (164, 166), entgegenstehen.

18. Trockner nach einem der Ansprüche 1 bis 16, dadurch gekennzeichnet, daß zumindest die erste Ventilklappe (40) tragflächenförmig, insbesondere mit einer nach oben hin verlaufenden Wölbung ausgebildet ist.

## Claims

1. A drier (10), particularly for washing, with a control device with valve flaps (40, 42, 44) for controlling the quantities of supply, waste and circulating air transported by a blower (36) for the drying process in a drier drum (16), characterised in that
- the control device comprises a cohesive valve space (38) which is subdivided by a partition (48) into a first and a second partial valve space, at least the first partial valve space consisting of a valve chamber (50) which is closed in respect of the environment and which has at least one blow-in aperture (54) connected to the outlet (56) of the blower (36), which is connected by its induction side (58) to the drum interior and which has at least one waste air orifice (62) which connects the valve space (38) to the outside environment,
- the second partial valve space comprises at least one inlet aperture (80) which connects the interior of the drum to the outside environment,
- at least for opening and closing the inlet aperture (80) and blow-in aperture (54), at least one first and one second valve flap (40, 42) are provided and can be moved by at least one triggerable drive into at least one open position and one closed position,
- in one of its open positions, the first valve flap (40) opens up at least the flow path from the blow-in aperture (54) to the drum interior or, in its closed position, to the waste air orifice (62), while the second valve flap (42), in one of its open positions, opens up the flow path from the outside environment through the inlet aperture (80) to the drum interior, or alternatively and when in its closed position closes this path again and
- a heat exchanger (34) is disposed at least between the inlet aperture (80) and the drum interior.

2. A drier according to Claim 1, characterised in that the first valve chamber (50), with its sides which are towards the environment and which are remote from the partition (48), is closed except for the blow-in aperture (54) and waste air orifice (62) which are provided in it.

3. A drier according to Claim 1 or 2, characterised in that the first valve flap (40) with its open position diminishing as far as its closed position (75), divides off an increasing proportion of the flow quantity which can be blown through the blow-in aperture by the blower (36), so that it emerges from the waste air orifice (62).

4. A drier according to one of Claims 1 to 3, characterised in that in each of its positions, the first valve flap (40) exposes an aperture (76) in the partition (48) which connects the drum interior via the first chamber (50) and the intake aperture (80) of the second valve chamber (52) to the environment when the second valve flap (42) is in one of its open positions.

5. A drier according to Claim 4, characterised in that the heat exchanger (34) is disposed over the entire periphery of the in-flow apertures (70, 74) which can be opened up by the first and second valve flap (40, 42) in one of their open positions, towards the drum interior.

6. A drier according to one of Claims 1 to 5, characterised in that the drive moves the two valve flaps (40, 42) in opposite directions during their pivoting movements when opening and closing.

7. A drier according to one of Claims 1 to 6, characterised in that the drive jointly actuates the first and the second valve flaps (40, 42).

8. A drier according to one of Claims 1 to 7, characterised in that for opening and closing the waste air orifice (62), a third valve flap (44) is provided which can be triggered by a drive.

9. A drier according to Claim 8, characterised in that in the closed or open position of the third valve flap (44), this latter respectively opens or closes an outlet orifice (126) which, for blowing the washing out of the drum (16) after the drying process, is constantly connected by at least one duct (32) to the end face of the drying drum which is open towards the loading side.

10. A drier according to Claim 9, characterised in that the outlet orifice (126) is provided in the partition (48).

11. A drier according to Claim 9 or 10, characterised in that for blowing out the garments after drying, the side of the heat exchanger (34) which is towards the drum interior can be closed.

12. A drier according to one of Claims 1 to 11, characterised in that the second partial valve space is a second valve chamber (52) which corresponds substantially to the first valve chamber (50) and which forms a part of the duct serving for blowing out the washing and which, regardless of the valve position of the second valve flap (42), is closed off in respect of the environment by a shut-off member (140) which is rigidly connected to this valve flap (42).

13. A drier according to one of Claims 1 to 12, characterised in that for sound and heat insulation the blower (36), the two valve chambers (50, 52) and the heat exchanger (34) are enclosed by a housing (150) which has a constant aperture which connects the interior of the drum to the environment.

14. A drier according to Claim 13, characterised in that
- the housing (150) consists of two superposed housing halves (152, 154),
- the lower of the two housing halves (154) substantially accommodates the heat exchanger (34),
- the upper of the two housing halves (152) is shaped like a hood which is fitted onto the two valve chambers (50, 52) and the blower (36),
- and in that the two housing halves (152, 154) define by their mutually facing and adjacent sides an encircling gap (156) in order to form the constant aperture.

15. A drier according to one of Claims 1 to 14, characterised in that the second valve flap (42), also when in its closed position, partially opens the flow path from the environment into the drum interior through an aperture.

16. A drier according to one of Claims 1 to 15, characterised in that at least one of the two valve flaps (40, 42), preferably the first valve flap (40) is so disposed that in each of the flap positions which it can assume, at least a part of its total surface (160, 162) is substantially parallel with the direction of incident flow.

17. A drier according to one of Claims 1 to 16, characterised in that at least the first and the second valve flap (40, 42) are so disposed that in the direction of incident flow these valve flaps (40, 42), in each flap position which they are capable of assuming, are opposite the flow and offer only a minimal effective area of resistance of their total surface (160, 162), preferably their end faces (164, 166) which are towards the direction of incident flow.

18. A drier according to one of Claims 1 to 16, characterised in that at least a first valve flap (40) is constructed like an aircraft wing, in particular one which has an upwardly extending curvature.

## Revendications

1. Séchoir (10), en particulier à linge, comprenant un dispositif de commande à vannes (40,42,44) de commande des débits d'arrivée, de départ et de circulation en circuit fermé d'air transportable au moyen d'une soufflante (36) pour le processus de séchage dans un tambour (16) du séchoir, caractérisé en ce que
- le dispositif de commande comprend une enceinte monobloc de vannes (38) qu'une cloison (48) subdivise en un premier et un second compartiments, au moins le premier compartiment étant formé d'une chambre de vanne (50) fermée vis à vis de l'environnement et comportant au moins un orifice d'insufflation (54) raccordé à la sortie (56) de la soufflante (36) dont le côté d'entrée d'aspiration (58) est relié à l'intérieur du tambour, ladite chambre de vannes (50) comportant également au moins un orifice d'évacuation d'air (62) qui relie l'enceinte des vannes (38) à l'environnement,
- en ce que le second compartiment de vanne comporte au moins un orifice d'aspiration (80) qui relie l'environnement à l'intérieur du tambour,
- en ce qu'au moins une première et une seconde vannes (40, 42) sont présentes pour l'ouverture et la fermeture de l'orifice d'aspiration (80) et de l'orifice d'insufflation (54) et sont déplaçables au moyen d'au moins un entraînement commandé au moins dans une position d'ouverture et dans une position de fermeture,
- en ce que la première vanne (40) occupant l'une de ses positions d'ouverture libère au moins la voie de la circulation de l'orifice d'insufflation (54) à l'intérieur du tambour et, en position de fermeture, libère la voie vers l'orifice d'évacuation d'air (62) et la seconde vanne (42) occupant l'une de ses positions d'ouverture libère la voie de la circulation de l'environnement par l'orifice d'aspiration (80) à l'intérieur du tambour et referme cette voie lorsqu'elle est en position de fermeture et
- au moins un échangeur de chaleur (34) est disposé entre l'orifice d'aspiration (60) et l'intérieur du tambour.

2. Séchoir selon la revendication 1, caractérisé en ce que les côtés de la première chambre de vanne (50) qui sont tournés à l'opposé de la cloison (48) et qui sont tournés vers l'environnement la ferment à l'exception de l'orifice d'aspiration (54) et de l'orifice d'évacuation d'air (62) qu'elle comporte.

3. Séchoir selon la revendication 1 ou 2, cractérisé en ce que la diminution du degré d'ouverture de la première vanne (40) jusqu'à sa position de fermeture (75) sépare une fraction croissante du débit d'air que la soufflante (36) dirige sur l'orifice d'insufflation pour la faire sortir par l'orifice d'évacuation d'air (62).

4. Séchoir selon l'une des revendications 1 à 3, caractérisé en ce que la première vanne (40) libère à chacune de ses positions une ouverture (76) de la cloison (48) qui relie l'intérieur du tambour à l'environnement par l'intermédiaire de la première chambre de vanne (50) et de l'orifice d'aspiration (80) de la seconde chambre de vanne (52) lorsque la seconde vanne (42) est à l'une de ses positions d'ouverture.

5. Séchoir selon la revendication 4, caractérisé en ce que l'échangeur de chaleur (34) est disposé sur la superficie totale des orifices d'admission (70, 74) que la première et la seconde vannes (40, 42) occupant l'une de leurs positions d'ouverture peuvent libérer en direction de l'intérieur du tambour.

6. Séchoir selon l'une des revendications 1 à 5, caractérisé en ce que l'entraînement déplace les deux vannes (40, 42) en sens contraires au cours de leurs mouvements de rotation lors de leur ouverture et de leur fermeture.

7. Séchoir selon l'une des revendications 1 à 6, caractérisé en ce que l'entraînement commande ensemble la première et la seconde vannes (40, 42).

8. Séchoir selon l'une des revendications 1 à 7, caractérisé en ce qu'il existe une troisième vanne (44) commandée par un entraînement pour l'ouverture et la fermeture de l'orifice d'évacuation d'air (62).

9. Séchoir selon la revendication 8, caractérisé en ce que la troisième vanne (44) en position de fermeture ou en position d'ouverture libère ou obture une ouverture d'éjection par soufflage (126) qu'au moins un canal (32) fait communiquer avec le côté extrême du tambour du séchoir qui est ouvert vers le côté d'entrée en établissant le passage pour l'éjection du linge hors du tambour (16) par soufflage à la fin du processus de séchage.

10. Séchoir selon la revendication 9, caractérisé en ce que l'ouverture d'éjection par soufflage (126) se trouve dans la cloison (48).

11. Séchoir selon la revendication 9 ou 10, caractérisé en ce que le côté de l'échangeur de chaleur (34) qui est tourné vers l'intérieur du tambour est obturable pour l'éjection par soufflage des pièces de linge après le séchage.

12. Séchoir selon l'une des revendications 1 à 11, caractérisé en ce que le second compartiment de vanne est une seconde chambre (52) correspondant essentiellement à la première chambre de vanne (50), formant une partie du canal servant à l'éjection du linge par soufflage et fermée vis à vis de l'environnement, indépendamment de la position de la seconde vanne (42), au moyen d'un élément d'obturation (140) fixé à cette vanne (42).

13. Séchoir selon l'une des revendications 1 à 12, caractérisé en ce que, pour l'isolation phonique et thermique, la soufflante (36), les deux chambres de vanne (50, 52) et l'échangeur de chaleur (34) sont enveloppés par une carrosserie (150) qui comporte une ouverture formant un passage continu et reliant l'environnement à l'intérieur du tambour.

14. Séchoir selon la revendication 13, caractérisé en ce que la carrosserie (150) se compose de deux moitiés superposées (152, 154),
- en ce que celle (154) des deux moitiés de la carrosserie qui se trouve au bas loge essentiellement l'échangeur de chaleur (34),
- en ce que celle (152) des deux moitiés de la carrosserie qui est en haut constitue une chape posée sur les deux chambres de vanne (50, 52) et sur la soufflante (36),
- en ce que les côtés voisins et tournés l'un vers l'autre des deux moitiés de la carrosserie (152, 154) délimitent entre eux un interstice circonférenciel (156) de formation de l'ouverture constituant un passage continu.

15. Séchoir selon l'une des revendications 1 à 14, caractérisé en ce que, même lorsqu'elle est à la position de fermeture, la seconde vanne (42) libère par une ouverture de passage en partie la voie de la circulation de l'environnement vers l'intérieur du tambour.

16. Séchoir selon l'une des revendications 1 à 15, caractérisé en ce qu'au moins l'une des deux vannes (40, 42), de préférence la première (40), est disposée de manière qu'à chacune des positions qu'elle peut occuper, au moins une partie de sa surface totale (160, 162) est orientée sensiblement parallèlement à la direction de l'afflux d'air.

17. Séchoir selon l'une des revendications 1 à 16, caractérisé en ce qu'au moins la première et la seconde vannes (40, 42) sont disposées de manière qu'à chacune des positions qu'elles peuvent occuper, elles ne présentent à la circulation, dans la direction d'afflux sur ces vannes (40, 42), qu'une faible partie de leur surface totale (160, 162) formant une surface efficace de résistance, de préférence les côtés extrêmes (164, 166) tournés dans la direction du sens de l'afflux.

18. Séchoir selon l'une des revendications 1 à 16, caractérisé en ce qu'au moins la première vanne (40) est conformée en surface de sustentation, en particulier avec une courbure orientée vers le haut.
